# EUROPÄISCHE PATENTSCHRIFT

(11) **EP 0 143 144 B1**
(45) Veröffentlichungstag und Bekanntmachung des Hinweises auf die Patenterteilung: **13.07.1988**
(21) Anmeldenummer: 84102925.9
(22) Anmeldetag: 16.03.1984
(51) Int. Cl.: H05B 6/06, H05B 6/08

(54) **Einrichtung und Verfahren zur induktiven Erwärmung von Werkstücken, insbesondere Rohren oder Stangen, mit mehreren Induktoren**
Arrangement and method for heating by induction with several inductor workpieces, in particular tubes and rods
Installation et procédé de chauffage de pièces, en particulier tubes et barres par induction avec plusieurs inducteurs

(30) Priorität: 26.11.1983 DE 3342889
(43) Veröffentlichungstag der Anmeldung: 05.06.1985
(73) Patentinhaber: AEG - Elotherm GmbH, D-42855 Remscheid (DE)
(72) Erfinder: Matthes, Hans, D-5632 Wermelskirchen (DE)
(74) Vertreter: Cohausz & Florack Patentanwälte

(56) Entgegenhaltungen:
- DE-A- 2 622 825
- DE-A- 3 040 820
- DE-A- 3 220 142
- FR-A- 2 271 735
- US-A- 3 008 025

## Beschreibung

Die Erfindung bezieht sich auf eine Einrichtung zur induktiven Erwärmung von Werkstücken, insbesondere Rohren oder Stangen, mit mehreren Induktoren, die mit Kondensatoren mehrere von einer gemeinsamen Wechselstromquelle gespeiste Einzelschwingkreise bilden, deren Stromversorgung mittels einer Regeleinrichtung in Abhängigkeit von einer Sollwertabweichung der Werkstücktemperatur einzeln und/oder gruppenweise ein- oder ausschaltbar sind, wobei die Regeleinrichtung das Einschalten der Stromversorgung eines oder mehrerer Einzelschwingkreise nur dann vornimmt, wenn die Spannung der Wechselstromquelle zumindest für den Schaltaugenblickverschwindet.

Bei einer bekannten Einrichtung dieser Art (DE-OS 2 914277) wird die Wechselstromquelle von einem Dreiphasennetz gebildet, an dessen Phasen die Induktoren getrennt voneinander angeschlossen sind. Zur Begrenzung des Ein- und Ausschaltstromes erfolgt das Ein- und Ausschalten der einzelnen Induktoren vorzugsweise im Augenblick des Null-Durchganges der Spannung der entsprechenden Phase. Da entsprechend der Erwärmung des Werkstückes einzelne Induktoren ausgeschaltet werden können, ergibt sich für das Dreiphasennetz eine unsymmetrische Belastung.

Eine solche unsymmetrische Belastung tritt jedoch dann nicht auf, wenn, wie aus der Praxis, z.B. aus DE-A1 3 040 820, bekannt, jedem Induktor ein eigener Generator zugeordnet ist. Eine solche Einrichtung bietet darüber hinaus die Möglichkeit, die Leistungszufuhr nicht nur durch Abschalten der Induktoren, sondern auch über den Generator zu regeln. Bei einer solchen Einrichtung wird jedoch der höhere Einrichtungsaufwand in Kauf genommen.

Der Erfindung liegt die Aufgabe zugrunde, eine Einrichtung der eingangs genannten Art zu schaffen, bei der bei guter Regelbarkeit der Leistungszufuhr zu den Induktoren schädliche Auswirkungen durch das Ein- und Ausschalten der Induktoren nicht auftreten.

Diese Aufgabe wird erfindungsgemäss dadurch gelöst, dass die Wechselstromquelle ein gesteuerter Parallel-Schwingkreis-Umrichter ist, dessen Gleichrichterventile dann von der eine Vorrichtung zur Einstellung des Steuerwinkels der Gleichrichterventile enthaltenden Regeleinrichtung in den Sperrzustand steuerbar sind, wenn ein Einzelschwingkreis zugeschaltet oder der letzte in Betrieb befindliche Einzelschwingkreis abgeschaltet werden soll, hingegen dann lediglich auf verminderte Ausgangsspannung der Wechselstromquelle steuerbar sind, wenn einer der eingeschalteten Einzelschwingkreise abgeschaltet werden soll, wobei die verminderte Ausgangsspannung annähernd der nach Abschalten des Einzelschwingkreises zu erwartenden verminderten Leistungsabgabe der Wechselstromquelle entspricht.

Der Einsatz eines Parallel-Schwingkreis-Umrichters gewährleistet neben einer komfortablen Regelung der Leistungszufuhr auch, dass bei einem speisenden Dreiphasennetz das Netz nicht unsymmetrisch belastet wird. Durch die erfindungsgemässen Massnahmen wird auch verhindert, dass sich das Ein- und Ausschalten der einzelnen Induktoren schädlich auf den Parallel-Schwingkreis-Umrichter, z.B. in Form von Überspannungen oder durch Kippung, auswirkt. Beim Erwärmen von Werkstücken wird angestrebt, das über die Erwärmungsstrecke zu transportierende Werkstück mit einem bestimmten Temperaturgradienten zu fahren, so dass das am Ausgang der Erwärmungsstrecke ankommende Werkstück gerade die für die nachfolgende Verarbeitung optimale Temperatur hat. Durch das Ein-und Ausschalten der einzelnen Schwingkreise lässt sich im quasi-stationären Zustand mit der Einrichtung das Hauptpatentes der gewünschte Temperaturgradient erreichen. Der Einsatz des Parallelschwingkreisumrichters gewährleistet neben einer komfortablen Regelung der Leistungszufuhr auch, dass bei einem speisenden Dreiphasennetz das Netz nicht unsymmetrisch belastet wird. Ausserdem wird verhindert, dass sich das Ein- und Ausschalten der einzelnen Induktoren schädlich auf den Parallelschwingkreisumrichter, zum Beispiel in Form von Überspannungen oder Kippungen, auswirkt.

Solange die Erwärmung im quasi-stationären Zustand erfolgt, d.h. nach Erreichen des vorgegebenen Temperaturgradienten, bleiben die Impedanzen der den einzelnen Abschnitten der Erwärmungsstücke zugeordneten Schwingkreise konstant. Wenn jedoch ein Werkstück mit über seine Länge zunächst gleichmässiger Temperatur unterschiedlich stark in den einzelnen Abschnitten erwärmt werden soll, um den gewünschten Temperaturgradienten zu erreichen, dann ändern sich während der Erwärmung die Impedanzen der einzelnen Schwingkreise. Das führt dazu, dass bei unveränderter Ausgangsspannung des Umrichters dieser wegen zu hoher Stromaufnahme der Schwingkreise überlastet wird.

Der Erfindung liegt die weitere Aufgabe zugrunde, ein Verfahren zum induktiven Erwärmen von Werkstücken, die über eine von mehreren Induktoren gebildete Erwärmungsstrecketransportiert werden, zu schaffen, das die Aufheizung eines Werkstückes in kürzester Zeit und bei minimalem Ausschuss ermöglicht.

Diese Aufgabe wird unter Verwendung der erfindungsgemässen Einrichtung dadurch gelöst, dass die Energiezufuhr zu den den einzelnen Abschnitten der Erwärmungsstrecke zugeordneten Schwingkreisen in Abhängigkeit von der Grösse der Temperaturabweichung von einer vorgegebenen Temperaturkurve über die Erwärmungsstrecke derart erfolgt, dass durch Steuerung der Einschaltdauer, des Einschaltzeitpunktes und der Einschaltfolge des bzw. der Schwingkreise dem bzw. den Schwingkreisen mit der grössten Sollwertabweichung mehr Energie zugeführt wird als dem bzw. den Schwingkreisen mit kleinerer Sollwertabweichung, wobei die Summe der den Schwingkreisen zugeführten Energie möglichst auf Nennleistung des Umrichters gehalten wird.

Mit dem erfindungsgemässen Verfahren ist es möglich, den Umrichter während der gesamten Aufheizphase praktisch mit Nennleistung zu betreiben, denn durch die verschiedenen Möglichkeiten der Steuerung der Energiezufuhr zu den einzelnen Schwingkreisen lässt sich aus den Einzelimpedanzen der Schwingkreise immer eine Gesamtimpedanz zusammenstellen, die einen Betrieb des Umrichters mit voller Ausgangsspannung ermöglicht, so dass Schwingungsrückwirkungen auf das Netz minimal sind und sich ein maximaler Netz-cos ergibt. Da es mit dem erfindungsgemässen Verfahren möglich ist, das Werkstück im stationären Zustand entsprechend der vorgegebenen Temperaturkurve aufzuheizen, fällt praktisch kein Ausschuss mehr an. Ferner ist es mit dem Verfahren möglich, bei Betriebsunterbrechung das nicht weitertransportierte Werkstück mit dem vorgegebenen Temperaturgradienten über die Erwärmungsstrecke warmzuhalten. Um am Ende der Aufheizphase des Werkstücks zu einem schleifenden Temperaturübergang in den einzelnen Abschnitten des Werkstükkes zu kommen, beginnt der Transport des Werkstückes bei einer vorgegebenen Temperatur.

Sollte es bei einer vorgegebenen Anzahl von Schwingkreisen nicht möglich sein, aus den Schwingkreisen eine Gesamtimpedanz zusammenzustellen, bei der der Umrichter mit voller Ausgangsspannung betrieben werden kann, ohne dass es zu einer Überlastung des Umrichters kommt, dann sieht eine Ausgestaltung der Erfindung vor, auch die Ausgangsspannung des Umrichters derart zu steuern, dass der Nennstrom des Umrichters nicht überschritten wird.

Im folgenden wird die Erfindung anhand einer ein Ausführungsbeispiel darstellenden Zeichnung näher erläutert.

Im einzelnen zeigen
Fig. 1 eine Einrichtung zum induktiven Erwärmen von Werkstücken und
Fig. 2 ein Diagramm mit dem Temperaturgradienten, aufgetragen über die Erwärmungsstrekke.

Bei der in Fig. 1 dargestellten Einrichtung speist ein drehstromgespeister Umrichter U für eine Mittelfrequenzspannung mehrere parallelgeschaltete Schwingkreise, die jeweils aus einer Parallelschaltung eines Kondensators C₁, C₂, Cₙ und eines Induktors L₁, L₂, Lₙ bestehen. In der Stromversorgungsleitung eines jeden Schwingkreises C₁, L₁, C₂, L₂, Cₙ, Lₙ, ist ein elektronischer Schalter Sₗ, S_{Z}, Sₙ angeordnet. Die Induktoren L₁, L₂, Lₙ, sind als Ringspulen ausgebildet und umschliessen ein zu erwärmendes, stabförmiges Werkstück W.

Jedem Induktor L_{I}, L₂, Lₙ ist ein Temperaturfühler F₁, F₂, Fₙ für die Werkstücktemperatur im Bereich des jeweiligen Induktors zugeordnet. Die Temperaturfühler F₁, F₂, Fₙ liefern die Isttemperatur an eine Vergleichsstufe V, der auch die Sollwerte von Einstellgliedern G₁, G₂, Gₙ zugeführt werden. Bei einer Soll-Istabweichung liefert die Vergleichsstufe V ein Stellsignal an ein Entscheidungsglied E, das eine Einrichtung GW zur Einstellung des Gleichrichter-Steuerwinkels a ansteuert. Der Einrichtung GW wird zur Kontrolle die Mittelfrequenzspannung des Umrichters U zugeführt.

Die beschriebene Einrichtung arbeitet auf folgende Weise: Nach Schliessen der Schalter S₁, S₂, Sₙ wird der Umrichter U eingeschaltet, so dass die Erwärmung des Werkstücks W beginnt. Sobald die von einem Temperaturfühler F₁ festgestellte Temperatur mit der am Einstellglied G₁ eingestellten Soll-Temperatur übereinstimmt, gibt die Vergleichsstufe V ein Stellsignal an das Entscheidungsglied E ab, das feststellt, ob nach Abschaltung des Induktors L₁ mindestens noch ein Induktor L₂, Lₙ eingeschaltet ist. Sofern das der Fall ist, gibt das Entscheidungsglied E an die Einrichtung GW zur Einstellung des Gleichrichter-Steuerwinkels ein Stellsignal zur Verminderung des Mittelfrequenzspannung des Umrichters U, die der erwarteten verminderten Leistungsaufnahme des Induktors L, entspricht. Sobald die Mittelfrequenzspannung entsprechend vermindert ist, gibt das Entscheidungsglied E ein Stellsignal an den Schalter S₁, der die Stromzufuhr zum Schwingkreis C₁, L₁ unterbricht.

Sollte dagegen das Entscheidungsglied E feststellen, dass nach Unterbrechung der Stromzufuhr zum Schwingkreis L₁, C₁ kein weiterer Schwingkreis mehr am Umrichter U angeschlossen ist, wird die Mittelfrequenzspannung nicht weiter erniedrigt, sondern der Umrichter U abgeschaltet. Die Abschaltung des Umrichters U ist auch jedesmal erforderlich, wenn ein weiterer Schwingkreis zugeschaltet wird.

Zur Durchführung des erfindungsgemässen Verfahrens wird die Vergleichsstufe zu einer programmierten Steuer- und Regeleinrichtung ausgebaut. In Abhängigkeit von dem Temperaturwert in den einzelnen Abschnitten der Erwärmungsstrecke kann die Vergleichsstufe V die lmpedanz der zugehörigen Schwingkreise bestimmen und unter Berücksichtigung der Soll-Istwertabweichung der Temperatur die Energiezufuhr zu den einzelnen Schwingkreisen derart steuern, dass der Umrichter ohne Überlastung mit maximaler Ausgangsspannung betrieben werden kann. Wird von einem in der Erwärmungsstrecke über seine Länge gleichmässig kalten Werkstück ausgegangen, dann sind die Ausgangsimpedanzen aller Schwingkreise gleich. Bei gleichzeitigem Einschalten der drei Schwingkreise ist deshalb die Energiezufuhr zu allen Schwingkreisen gleich. Da die Impedanz mit zunehmender Erwärmung des Werkstücks in den einzelnen Abschnitten sinkt, ist es zur Aufrechterhaltung einer im wesentlichen konstanten Gesamtimpedanz erforderlich, den einen oder anderen Schwingkreis abzuschalten, der weniger Energie für die Erreichung der Soll-Temperatur benötigt als die anderen Schwingkreise, im vorliegenden Fall also der dem Abschnitt zugeordnete Schwingkreis. Die Abschaltung dieses Schwingkreises erfolgt aber nicht erst dann, wenn die Soll-Temperatur erreicht ist, sondern vorher, um durch Einschalten dieses Schwingkreises auch beim weitern Aufheizen noch die Möglichkeit zu haben, über ihn die Gesamtimpedanz zu verändern. Durch Verschachteln der Einschaltzeiten der einzelnen Schwingkreise, deren Einschaltdauer und deren Einschaltfolge lässt sich erreichen, dass in kürzester Zeit im stationären Zustand die im Ausführungsbeispiel gezeichnete Soll-Temperaturkurve (Fig. 2) über die Erwärmungsstrecke erhalten wird. Der Temperaturausgleich an den Grenzen der einzelnen Abschnitte, aber auch innerhalb der einzelnen Abschnitte wird dadurch begünstigt, dass nach Erreichen einer vorgegebenen Temperatur der Transport des Werkstückes beginnt. Das nach dem erfindungsgemässen Verfahren erwärmte Werkstück verlässt dann mit einem minimalen Ausschuss mit optimaler Temperatur für die weitere Bearbeitung die Erwärmungsstrecke. Anschliessend braucht dann nur noch für den quasi-stationären Zustand der eingestellten Temperaturkurve Energie den einzelnen Abschnitten zugeführt werden.

## Patentansprüche

1. Einrichtung zur induktiven Erwärmung von Werkstücken (W), insbesondere Rohren oder Stangen, mit mehreren Induktoren (L₁, L₂, Lₙ), die mit Kondensatoren (C₁, C₂, C₃) mehrere von einer gemeinsamen Wechselstromquelle gespeiste Einzelschwingkreise (L₁, C₁; L₂, C₂; Ln, Cn) bilden, deren Stromversorgung mittels einer Regeleinrichtung (V, E) in Abhängigkeitvon einer Sollwertabweichung der Werkstücktemperatur einzeln und/oder gruppenweise ein- oder ausschaltbar ist, wobei die Regeleinrichtung (V, E) das Einschalten der Stromversorgung eines oder mehrerer Einzelschwingkreise nur dann vornimmt, wenn die Spannung der Wechselstromquelle zumindest für den Schaltaugenblick verschwindet, dadurch gekennzeichnet, dass die Wechselstromquelle ein gesteuerter Parallel-Schwingkreis-Umrichter (U) ist, dessen Gleichrichterventile dann von der eine Vorrichtung (GW) zur Einstellung des Steuerwinkels der Gleichrichterventile enthaltenden Regeleinrichtung (V, E) in den Sperrzustand steuerbar sind, wenn ein Einzelschwingkreis (L,, C₁; L₂, C₂; Lₙ, Cₙ) zugeschaltet oder der letzte in Betrieb befindliche Einzelschwingkreis abgeschaltet werden soll, hingegen dann lediglich auf verminderte Ausgangsspannung der Wechselstromquelle steuerbar sind, wenn einer der eingeschalteten Einzelschwingkreise abgeschaltet werden soll, wobei die verminderte Ausgangsspannung annähernd der nach Abschalten des Einzelschwingkreises zu erwartenden verminderten Leistungsabgabe der Wechselstromquelle entspricht.

2. Verfahren zum induktiven Erwärmen von Werkstücken (W), die über eine von mehreren Induktoren (L₁, L₂, Lₙ) gebildete Erwärmungsstrekke transportiert werden unter Verwendung einer Einrichtung nach Anspruch 1, dadurch gekennzeichnet, dass die Energiezufuhr zu den einzelnen Abschnitten der Erwärmungsstrecke zugeordneten Schwingkreisen (L₁, C₁; L₂, C₂; L_{n'} Cₙ) in Abhängigkeiten von der Grösse der Temperaturabweichung von einer vorgegebenen Temperaturkurve über die Erwärmungsstrecke derart erfolgt, dass durch Steuerung der Einschaltdauer, des Einschaltzeitpunktes und der Einschaltfolge des bzw. der Schwingkreise dem bzw. den Schwingkreisen mit der grössten Sollwertabweichung mehr Energie zugeführt wird als dem bzw. den Schwingkreisen mit kleinerer Sollwertabweichung, wobei die Summe der den Schwingkreisen zugeführten Energie möglichst auf Nennleistung des Umrichters gehalten (U) wird.

3. Verfahren nach Anspruch 2, dadurch gekennzeichnet, dass bei Erreichen einer vorgegebenen Temperatur der Transport des Werkstükkes (S) beginnt.

4. Verfahren nach Anspruch 2 oder 3, dadurch gekennzeichnet, dass die Ausgangsspannung des Umrichters (U) derart gesteuert wird, dass sein Nennstrom nicht überschritten wird.

## Claims

1. Arrangement for heating workpieces (W), especially tubes or rods, by induction, using a plurality of inductors (L₁, L₂, Lₙ) which with capacitors (C₁, C₂, C₃) form a plurality of individual resonant circuits (L₁, C₁; L₂, C₂, Lₙ, Cₙ) powered by a common a.c. source, the current supply to said resonant circuits being adapted to be connected and disconnected individually and/or in groups by a controlling system (V, E) in response to a deviation in the temperature of the workpiece, said controlling system (V, E) only connecting the supply of current to one or more individual resonant circuits if the voltage from the a.c. source disappears at least for the switching instant, characterised in that the a.c. source is a controlled anti-resonant circuit converter (U) the rectifier valves of which can be moved into the blocking state by the controlling system (V, E) containing a device (GW) for setting the delay angle of the rectifier valves whenever an individual resonant circuit (L_{I}, C_{I}; L₂, C₂; Lₙ, Cₙ) is to be connected or the last individual resonant circuit in operation is to be disconnected, but which, however, can only be operated to give a reduced outpt voltage from the a.c. source if one of the connected individual resonant circuits is to be disconnected, said reduced output voltage corresponding roughly to the reduced power output of the a.c. source expected after the individual resonant circuit is disconnected.

2. Method for heating by induction workpieces (W) transferred along a heating line formed by a plurality of inductors (L₁, L₂, Lₙ) using an arrangement in accordance with Claim 1, characterised in that the supply of power to the individual sections of the resonant circuits (L₁, C_{I}; L₂, C₂; Lₙ, Cₙ) associated to the heating line depends on the magnitude of the temperature deviation from a preset temperature curve along the heating line such that by controlling the duration of current, the time of connection and the sequence in which the resonant circuit or circuits are connected, more power is fed to the resonant circuit or circuits exhibiting the largest deviation than to the resonant circuit or circuits exhibiting a smaller deviation, the sum of the power supplied to the resonant circuits being kept as close as possible to the rated output of the converter (U).

3. Method in accordance with Claim 2, characterised in that the transfer of the workpiece (W) begins once a preset temperature is reached.

4. Method in accordance with Claim 2 or 3, characterised in that the output voltage of the converter (U) is controlled such that its rated current is not exceeded.

## Revendications

1. Installation de chauffage de pièces à travailler (W), en particulier tubes ou barres, par induction avec plusieurs inducteurs (L,, L₂, Lₙ) qui forment avec des condensateurs (C,, C₂, Cₙ) plusieurs circuits oscillants élémentaires (L₁, C₁; L₂, C₂; Lₙ, Cₙ) alimentés par une source de courant alternatif commune, dont l'alimentation en courant peut être mise en circuit ou hors circuit individuellement et/ou par groupes au moyen d'un système régulateur (V, E) en fonction d'un écart par rapport à une valeur de consigne de la température de la pièce à travailler, le système régulateur (V, E) n'effectuant la mise en circuit de l'alimentation en courant d'un ou plusieurs circuits oscillants élémentaires que lorsque la tension de la source de courant alternatif disparait au moins à l'instant de commutation, caractérisée par le fait que la source de courant alternatif est un mutateur (U) à circuits oscillants parallèles dont les valves de redresseur peuvent être commandées en position de blocage par le système régulateur (V, E) comprenant un dispositif (G, W) de mise au point de l'angle de commande des valves de redresseur lorsqu'un circuit oscillant élémentaire (L,, C₁; L₂, C₂; Lₙ, Cₙ) est mis en circuit ou que le dernier circuit oscillant élémentaire se trouvant en fonctionnement doit être mis hors circuit, et peuvent alors au contraire être commandées uniquement à une tension de sortie réduite de la source de courant alternatif lorsque l'un des circuits oscillants élémentaires mis en circuit doit être mis hors circuit, la tension de sortie réduite correspondant approximativement à la puissance débitée réduite de la source de courant alternatif à attendre après la mise hors circuit du circuit oscillant élémentaire.

2. Procédé de chauffage par induction de pièces à travailler (W) qui sont transportées sur un parcours de chauffage formé de plusieurs inducteurs (L,, L₂, Lₙ) en utilisant l'installation selon la revendication 1, caractérisé par le fait que l'alimentation en énergie des circuits oscillants (L₁, C₁; L₂, C₂; L_{n'} Cₙ) adjoints aux sections individuelles du parcours de chauffage est effectuée en fonction de la grandeur de la diminution de température d'une courbe de températures prédéterminée sur le parcours de chauffage de telle manière que, par commande de la durée de mise en circuit et du cycle de mise en circuit du ou des circuits oscillants, plus d'énergie est amenée au ou aux circuits oscillants ayant l'écart le plus élevé par rapport à la valeur de consigne qu'au ou aux circuits oscillants avec un écart inférieur par rapport à la valeur de consigne, la somme des énergies envoyées aux circuits oscillants étant maintenu le plus possible à la puissance nominale du mutateur (U).

3. Procédé selon la revendication 2, caractérisé par le fait que le transport de la pièce à travailler (W) commence à une température prédéterminée.

4. Procédé selon la revendication 2 ou 3, caractérisé par le fait qu'on commande la tension de sortie du mutateur (U) de telle manière que son courant nominal ne soit pas dépassé.
